# EUROPÄISCHE PATENTSCHRIFT

(11) **EP 3 183 430 B1**
(45) Veröffentlichungstag und Bekanntmachung des Hinweises auf die Patenterteilung: **20.03.2019**
(21) Anmeldenummer: 15787931.3
(22) Anmeldetag: 22.10.2015
(51) Int. Cl.: F01D 5/30

(54) **TURBINENLAUFSCHAUFEL**
TURBINE ROTOR BLADE
AUBE MOBILE DE TURBINE

(30) Priorität: 28.10.2014 EP 14190587
(43) Veröffentlichungstag der Anmeldung: 28.06.2017
(73) Patentinhaber: Siemens Aktiengesellschaft, 80333 München (DE)
(72) Erfinder: AHMAD, Fathi, 41564 Kaarst (DE); RADULOVIC, Radan, 44799 Bochum (DE)
(86) Internationale Anmeldenummer: PCT/EP2015/074435
(87) Internationale Veröffentlichungsnummer: WO 2016/066511

(56) Entgegenhaltungen:
- EP-A1- 2 546 465
- EP-A1- 2 626 516
- DE-A1- 19 705 323
- DE-A1-102009 025 814
- US-A- 6 146 099
- US-A1- 2008 063 529
- US-A1- 2013 224 036

## Beschreibung

Die Erfindung betrifft eine Turbinenlaufschaufel, bei der entlang einer gedachten Schaufellängsachse der Turbinenlaufschaufel von unten nach oben einem Schaufelfuß zur Befestigung der Turbinenlaufschaufel an einem Rotor der Turbine ein Übergangsbereich sowie ein sich daran anschließendes aerodynamisch gekrümmtes Schaufelblatt folgt, wobei der Schaufelfuß zwei einander gegenüberliegende ebene Stirnflächen und zwei einander gegenüberliegende, die beiden Stirnflächen miteinander verbindende konturierte Seitenflächen aufweist, in welchen Seitenflächen unter Bildung einer Schwalbenschwanz- oder tannenbaumförmigen Stirnflächenkontur jeweils zumindest eine Tragflanke ausgebildet ist und bei der die Tragflanken über konkave Verrundungen in den Übergangsbereich oder zu Freiflanken übergehen.

Die voran beschriebene Turbinenlaufschaufel ist aus dem Stand der Technik bestens bekannt und wird insbesondere in Gasturbinen verwendet. Zur Befestigung der Turbinenlaufschaufel am Rotor weist letzeres entweder einen umlaufenden Wellenbund oder eine Rotorscheibe auf, an dessen Außenumfang sich weitestgehend in Axialrichtung erstreckende Haltenuten vorgesehen sind. Die Haltenuten sind längs des Umfangs des Wellenbundes bzw. der Rotorscheibe verteilt, so dass für jede Turbinenlaufschaufel eine dezidierte Haltenut vorgesehen ist. Die Haltenuten sind dabei zur Stirnseitenkontur des Schaufelfußes der Turbinenlaufschaufel entsprechend geformt, so dass insgesamt eine formschlüssige Verbindung zwischen Turbinenlaufschaufel und Rotor vorhanden ist, die bei bestimmungsgemäßem Betrieb einer die Turbinenlaufschaufel aufweisenden Turbine die Turbinenlaufschaufel sicher am Rotor hält, unabhängig von den auf die Turbinenlaufschaufel einwirkenden Fliehkräfte.

Dennoch können insbesondere beim Betrieb von stationären Gasturbinen aufgrund des Eigengewichtes der Turbinenlaufschaufel derartig hohe Fliehkräfte auftreten, dass der Schaufelträger lokal unzulässig hoch belastet wird. Diese lokal unzulässig hohe Belastung führt zu einer reduzierten Lebensdauer des Schaufelträgers bzw. der Rotorscheibe, was ungewünscht ist.

So ist es beispielsweise aus der EP 2 626 516 A1 bekannt, die Tragflanken des Tannenbaum-Fußes einer Turbinenlaufschaufel von einem mittleren Bereich hin zu der Stirnseite des Schaufelfußes zunehmend abzuflachen. Diese Maßnahme wird jedoch nur angewendet, um die Schwingungseigenschaften der Schaufeln einzustellen. Darüber hinaus sind bei Verdichterschaufel und auch Fan-Schaufeln Maßnahmen zur Manipulierung der Größe der Anlagefläche der Schaufelfußverhakungen bekannt: So offenbart die US 2013/0224036 A1 eine Ausnehmung oberhalb der Tragflanke des Schaufelfußes, welche vom stromabwärtigen Ende des Schaufelfußes sich über eine axialen Länge von 30% des Schaufelfußes hin zur Mitte erstreckt. Eine noch längere Ausnehmung zum Zwecke der Spannungsreduzierung offenbart die US 2008/0063529 A1. Einen Freistich radial unterhalb der Anströmkante des Schaufelblatts offenbart die DE 10 2009 025 814 A1. Dieser Freistich dient zur Vermeidung von Schaufelabrissen.

Aufgabe der Erfindung ist daher die Bereitstellung einer Turbinenlaufschaufel, deren Verwendung in einem Schaufelträger die Lebensdauer des Turbinenlaufschaufelträgers verlängert.

Die auf die Erfindung gerichtete Aufgabe wird durch eine Turbinenlaufschaufel gemäß Anspruch 1 gelöst.

Vorteilhafte Ausgestaltungen sind in den Unteransprüchen angegeben, die in angegebener Weise miteinander kombiniert werden können.

Der Erfindung liegt die Erkenntnis zugrunde, dass die von der Turbinenlaufschaufel hervorgerufene Fliehkraftbelastung im Schaufelträger längs der Haltenuterstreckung unterschiedlich groß ist. Es hat sich herausgestellt, dass an den - in Bezug auf eine Strömungsrichtung des Arbeitsmediums der Turbine - stromauf und stromab liegenden Endbereichen des Schaufelträgers Spannungskonzentrationen auftreten, die die vorbestimmbare Lebensdauer des Schaufelträgers beeinflussen. Aus diesem Grunde ist es zur Verlängerung der Lebensdauer des Schaufelträgers, bspw. einer Rotorscheibe, hilfreich, die dort auftretenden Spannungen zu reduzieren.

Die Reduzierung der dort auftretenden Spannungen wird dadurch erreicht, dass der Turbinenlaufschaufelfuß längs der Tragflankenerstreckung (von der einen der beiden Stirnflächen des Schaufelfußes zu der anderen der beiden Stirnflächen) unterschiedlich steif ausgebildet ist. Die unterschiedlichen Steifigkeiten werden dadurch erreicht, dass im Bereich der konkaven Verrundung zumindest zwei Auskehlungen nach Anspruch 1 vorgesehen sind. Durch die Anordnung der Auskehlungen im Bereich der konkaven Verrundung wird der an dieser Stelle vorhandene tragende Querschnitt des Schaufelfußes verringert. Insofern wird der Schaufelfuß an dieser Stelle weicher, verglichen mit der Steifigkeit des Schaufelfußes in der Mitte zwischen den beiden einander gegenüberliegenden ebenen Stirnflächen. Die erhöhte Elastizität im Bereich der stirnseitigen Flächen des Schaufelfußes führt dazu, dass unter Fliehkraft der Anpressdruck der Turbinenlaufschaufel an den Tragflanken des Schaufelträgers dort lokal verringert ist und somit die dort bisher auftretende Spannungskonzentration im Schaufelträger verringert werden kann. Mithin erfolgt eine Vergleichmäßigung der mechanischen Belastung im Schaufelträger längs der Erstreckung der Haltenut von der stromaufwärtigen Seite zur stromabwärtigen Seite, was insgesamt die Lebensdauer des Schaufelträgers, und insbesondere, wenn der Schaufelträger als Rotorscheibe ausgebildet ist, verbessert.

Gleichzeitig wird die tragende Fläche der Tragflanke des Schaufelfußes aufgrund der Auskehlung verringert, so dass die wirksame Kontaktfläche zwischen der Tragflanke der Turbinenlaufschaufel und der Tragflanke der Haltenut dort lokal verringert ist. Auch dies führt zu einer geringeren Spannungskonzentration im Schaufelträger und erzielt somit ebenso die voran beschriebenen Vorteile.

Weiter weist die Auskehlung eine Randkontur mit einem spitzen zulaufenden Ende auf, welches besagte Ende zur gegenüberliegenden Seitenwand zeigt. Damit kann die Kerbbelastung in Bereich der Auskehlung gering gehalten werden.

Zudem sind bei derjenigen Turbinenlaufschaufel, bei der das Schaufelblatt eine Druckseitenwand und eine Saugseitenwand umfasst, die sich für ein Arbeitsmedium von einer Anströmkante zu einer Abströmkante erstrecken, gemäss der Erfindung zumindest zwei Auskehlungen vorgesehen, von denen die eine der beiden Ausnehmungen an der anströmseitigen Stirnfläche angrenzt und gleichzeitig an der druckseitigen Seitenfläche des Schaufelfußes vorgesehen ist und die andere der beiden Auskehlungen an der abströmseitigen Stirnfläche und gleichzeitig an der saugseitigen Seitenfläche des Schaufelfußes angeordnet ist. Mit anderen Worten: die Auskehlungen liegen einander diagonal gegenüber.

Diese Ausgestaltung trägt dem Umstand Rechnung, dass auf das Schaufelblatt auch Strömungskräfte einwirken, durch welche die Turbinenlaufschaufel ein Drehmoment erfährt, welches Drehmoment von dem Material des die Haltenuten umgebenden Schaufelträgers aufgenommen und kompensiert werden muss.

Darüber hinaus beträgt bei der Ausgestaltung, bei der die Stirnseiten in einem zu 100% normierten Abstand gegenüberliegen, die Länge der Erstreckung der Ausnehmung nicht mehr als 10%, vorzugsweise nicht mehr 5% des besagten Abstands. Es hat sich nämlich herausgestellt, dass bereits eine vergleichsweise kleine Ausnehmung zu einer signifikanten Vergleichmäßigung der Belastungen im Material des Schaufelträgers führen kann.

Besonders bevorzugt ist diejenige Weiterbildung, bei der jede Seitenfläche des Schaufelfußes zumindest zwei Tragflanken aufweist und somit der Schaufelfuß eine tannenbaumförmige Stirnflächenkontur bereitstellt, wobei die Auskehlung oberhalb derjenigen Tragflanke angeordnet ist, die aufgrund der Abstimmung der Abmaße von Turbinenlaufschaufelfuß und der entsprechenden Haltenut des Schaufelträgers die größte mechanische Belastung unter Fliehkrafteinwirkung erfahren soll. Da dies häufig die zuunterst angeordnete Tragflanke ist, ist die Auskehlung zweckmäßigerweise oberhalb der zuunterst angeordneten Tragflanke angeordnet.

Selbstverständlich ist es möglich, dass oberhalb jeder Tragflanke zumindest eine Auskehlung angeordnet ist.

Weiter bevorzugt ist die stromabwärtigere Auskehlung in axialer Richtung länger ausgestaltet als die weiter stromauf angeordnete Auskehlung, da sich herausgestellt hat, dass in der stromabwärtigen Seite die von den Strömungskräften hervorgerufenen Belastungen größer sind als auf der stromaufwärtigeren Seite.

Insgesamt betrifft die Erfindung eine Turbinenlaufschaufel für eine thermische Strömungsmaschine, bei der entlang einer gedachten Schaufellängsachse der Turbinenlaufschaufel von unten nach oben - genau gesagt von einem befestigungsseitigen Schaufelende zum gegenüberliegenden schaufelspitzseitigem Schaufelende anderen - einem Schaufelfuß zur Befestigung der Turbinenlaufschaufel an einem Rotor der Turbine ein Übergangsbereich sowie ein sich daran anschließendes aerodynamisch gekrümmtes Schaufelblatt folgt, wobei der Schaufelfuß zwei einander gegenüberliegende ebene Stirnflächen und zwei einander gegenüberliegende, die beiden Stirnflächen miteinander verbindende konturierte Seitenflächen aufweist, in welchen Seitenflächen unter Bildung einer Schwalbenschwanz- oder tannenbaumförmigen Stirnflächenkontur jeweils zumindest eine Tragflanke und eine Freiflanke ausgebildet ist, und bei der die Tragflanken über konkave Verrundungen in den Übergangsbereich oder zu den Freiflanken übergehen. Um eine Turbinenlaufschaufel bereitzustellen, deren Verwendung in einem Schaufelträger die Lebensdauer des Turbinenlaufschaufelträgers verlängert, wird die Merkmalskombination aus dem kennzeichnenden Teil von Anspruch 1 vorgeschlagen.

Die Erfindung wird anhand mehrerer Ausführungsbeispiele, welche die Erfindung nicht näher einschränken, in der nachfolgenden Figurenbeschreibung näher erläutert. Dabei werden weitere Merkmale und weitere Vorteile angegeben. Es zeigen:
- FIG 1: eine perspektivische Darstellung einer Turbinenlaufschaufel,
- FIG 2: die Seitenansicht auf den Ausschnitt eines Schaufelträgers mit einer Haltenut und einer darin sitzenden Turbinenlaufschaufel und
- FIG 3: die Seitenansicht auf die Seitenflächen des Schaufelfußes der Turbinenlaufschaufel aus Figur 2.

In allen Figuren sind identische Merkmale mit den gleichen Bezugszeichen versehen.

Figur 1 zeigt in perspektivischer Darstellung eine Turbinenlaufschaufel 10. Die Turbinenlaufschaufel 10 umfasst entlang einer gedachten Längsachse 12 von unten nach oben einen Schaufelfuß 14, an den sich ein Übergangsbereich und daran ein aerodynamisch gekrümmtes Schaufelblatt 18 anschließt. Das Schaufelblatt 18 ist in bekannter Weise aerodynamisch gekrümmt und umfasst eine Anströmkante 20 sowie eine Abströmkante 22, die über eine Druckseitenwand 21 und eine Saugseitenwand 24 miteinander verbunden sind.

Der Schaufelfuß 14 ist im dargestellten Ausführungsbeispiel schwalbenschwanzförmig ausgestaltet und umfasst somit zwei ebene Stirnflächen 26, 28, die einander gegenüberliegen, wovon die eine Stirnfläche 26 anströmseitig und die andere Stirnfläche 28 abströmseitig angeordnet ist. Die beiden Stirnflächen 26, 28 sind mittels zweier gegenüberliegender Seitenflächen 30, 32 miteinander verbunden, wobei in den besagten Seitenflächen 30, 32 jeweils eine Tragflanke 34 und eine Freiflanke 35 ausgebildet ist, so dass die Konturen der Stirnflächen 26, 28 eine Schwalbenschwanzform ergeben. Die Tragflanken 34 gehen über eine konkave Verrundung 36 in den Übergangsbereich 16 über, welcher einerseits einen Schaufelhals umfassen kann und andererseits eine Plattform, die den Strömungspfad der thermischen Strömungsmaschine rotorseitig begrenzen kann.

Die einander radial unmittelbar benachbarten Tragflanke 34 und Freiflanke 35 des Schaufelfußes 14 sind über eine konvexe Verrundung miteinander verbunden und bilden somit einen in der betreffenden Seitenfläche 30, 32 angeordneten Wulst, welcher sich von der anströmseitigen Stirnfläche 26 zu der abströmseitigen Stirnfläche 28 erstreckt.

In zumindest einer konkaven Verrundung ist eine an der Stirnseite 26 angrenzende Auskehlung 38 angeordnet, deren Erstreckung längs der Seitenflächen 30 geringer ist als die der Tragflanke 34 und die die tragende Fläche (siehe Figur 2) der Tragflanke 34 reduziert (verglichen mit der betreffenden Tragflanke 34 ohne die daran angrenzende Auskehlung). Mit Hilfe der Auskehlung 38 treten in einer Turbinenlaufschaufelanordnung 40 - umfassend einen im bestimmungsgemäßen Einsatz drehbaren Turbinenlaufschaufelträger 42, an dessen Außenumfang gleichmäßig längs des Umfangs verteilt eine Vielzahl von Haltenuten 48 vorgesehen sind, und in denen die Turbinenlaufschaufel 10 angeordnet ist - geringere mechanische Belastungen auf, was die Lebensdauer des Turbinenlaufschaufelträgers 42 verlängert.

Figur 2 zeigt einen Ausschnitt auf die Turbinenlaufschaufelanordnung 40, bei der ein Turbinenlaufschaufelträger 42 als Rotorscheibe ausgebildet ist, die um eine Maschinenachse 44 gedreht werden kann. Am Außenumfang 46 der Rotorscheibe 42 ist lediglich eine der längs des Umfangs U gleichmäßig verteilten Haltenuten 48 für Turbinenlaufschaufeln gezeigt, in der eine Turbinenlaufschaufel 10 eingesetzt ist. Aufgrund der in beiden Seitenflächen 30, 32 des Schaufelfußes 14 angeordneten Tragflanken 34 und Freiflanken 35 ergibt sich für die Stirnfläche 26 des Schaufelfußes 14 eine Kontur in Form eines Tannenbaums.

Die Tragflanken 34 sind zur gedachten Längsachse 12 der Turbinenlaufschaufel 10 symmetrisch ausgestaltet. Die Auskehlung 38 ist so angeordnet, dass der zwischen den gegenüberliegenden konkaven Verrundungen 36 und der Auskehlung 38 liegende Abstand F verringert ist verglichen mit dem Abstand ohne Auskehlung. Gleichzeitig ist die Auskehlung 38 so ausgestaltet, dass die Kontaktfläche der Tragflanke 34 des Schaufelfußes 40 und der ihr gegenüberliegenden Tragflanke der Haltenut 48 im Bereich der Auskehlung 38 verringert ist, im Vergleich zu demjenigen Kontaktbereich, bei dem keine Auskehlung vorgesehen ist.

Figur 3 zeigt eine Draufsicht auf die Seitenfläche 30 des Schaufelfußes 14 der Turbinenlaufschaufel 10. Die beiden ebenen Stirnseiten 26, 28 liegen in einem zu 100% normierten Abstand A gegenüber, wobei die Längserstreckung der Auskehlung 38 eine Länge L, gemessen von der Stirnseite 26 aus, an der die Auskehlung 38 aus angrenzt, einen Betrag von 10%, vorzugsweise nicht mehr 5% des Abstands A nicht überschreitet. Hier beträgt er 3%.

## Patentansprüche

1. Turbinenlaufschaufel (10) für eine thermische Strömungsmaschine,
bei der entlang einer gedachten Schaufellängsachse (12) der Turbinenlaufschaufel (10) von unten nach oben einem Schaufelfuß (14) zur Befestigung der Turbinenlaufschaufel (10) an einem Rotor der Turbine ein Übergangsbereich (16) sowie ein sich daran anschließendes aerodynamisch gekrümmtes Schaufelblatt folgen, welches Schaufelblatt eine Druckseitenwand (21) und eine Saugseitenwand (24) umfasst, die sich für ein Arbeitsmedium von einer Anströmkante (20) zu einer Abströmkante (22) erstrecken,
wobei der Schaufelfuß (14) zwei einander gegenüberliegende ebene Stirnflächen (26, 28) und zwei einander gegenüberliegende, die beiden Stirnflächen miteinander verbindende konturierte Seitenflächen (30, 32) aufweist, in welchen Seitenflächen (30,32) jeweils zumindest eine Tragflanke (34) ausgebildet ist, und bei der die Tragflanken (34) über konkave Verrundungen (36) in den Übergangsbereich oder zu an den Seitenflächen (30, 32) ausgebildeten Freiflanken (35) übergehen,
wobei in zumindest einer konkaven Verrundung (36) eine an eine der beiden Stirnseiten (26, 28) angrenzende Auskehlung (38) angeordnet ist, deren Erstreckung längs der Seitenfläche geringer ist als die der Tragflanke,
**dadurch gekennzeichnet,**
**dass** die Randkontur der Auskehlung (38) ein spitz zulaufendes Ende aufweist, welches besagte Ende zur gegenüberliegenden Seitenwand zeigt,
**dass** die beiden Stirnseiten (26, 28) in einem zu 100% normierten Abstand (A) gegenüber liegen und die axiale Länge der Erstreckung der Auskehlung (38) nicht mehr als 10% des besagten Abstands (A) beträgt und
**dass** zumindest zwei Auskehlungen (38) vorgesehen sind, von denen die eine der beiden Auskehlungen (38) an der anströmseitigen Stirnfläche (26) angrenzt und an der druckseitigen Seitenfläche (30) vorgesehen ist und die andere der beiden Auskehlungen an der abströmseitigen Stirnfläche (28) und an der saugseitigen Seitenfläche (32) angeordnet ist.

2. Turbinenlaufschaufel (10) nach Anspruch 1,
bei der jede Seitenfläche (30, 32) zumindest zwei Tragflanken (34) aufweist und die Auskehlung (38) oberhalb der zuunterst angeordneten Tragflanke (34) angeordnet ist.

3. Turbinenlaufschaufel (10) nach Anspruch 1 oder 2,
bei der oberhalb jeder Tragflanke (34) zumindest eine Auskehlung (38) angeordnet ist.

4. Turbinenlaufschaufel (10) nach einem der vorangehenden Ansprüche,
bei der die axiale Länge der Erstreckung der Ausnehmung nicht mehr als 5% des besagten Abstands (A) beträgt.

5. Turbinenlaufschaufel nach einem der vorangehenden Ansprüche,
bei der die axialen Längen der einander diagonal gegenüberliegenden Auskehlungen (32) unterschiedlich groß sind.

6. Turbinenlaufschaufelanordnung (40)
umfassend einen im bestimmungsgemäßen Einsatz drehbaren Turbinenlaufschaufelträger (42), an dessen Außenumfang gleichmäßig längs des Umfangs verteilt eine Vielzahl von Haltenuten (48) vorgesehen sind, in denen Turbinenlaufschaufeln (10) nach einem der vorangehenden Ansprüche angeordnet sind.

## Claims

1. Turbine rotor blade (10) for a thermal continuous flow machine,
in which a transition region (16), as well as an aerodynamically curved airfoil adjoining same, follow a blade root (14) for securing the turbine rotor blade (10) to a rotor of the turbine from bottom to top along a notional blade longitudinal axis (12) of the turbine rotor blade (10), which airfoil comprises a pressure side wall (21) and a suction side wall (24), which extend from a leading edge (20) to a trailing edge (22) for a working medium,
wherein the blade root (14) has two mutually opposite flat end surfaces (26, 28) and two mutually opposite contoured side surfaces (30, 32) connecting the two end surfaces to one another, in each of which side surfaces (30, 32) at least one supporting flank (34) is formed, and in which the supporting flanks (34) merge into the transition region or become free flanks (35) configured on the side surfaces (30, 32) via concave rounded portions (36), wherein a flute (38) adjoining one of the two end sides (26, 28) is arranged in at least one concave rounded portion (36), the extension of which flute along the side surface is less than that of the supporting flank, **characterized in that** the edge contour of the flute has a sharp tapering end, which end points toward the opposite side wall, **in that** the two end sides (26, 28) lie opposite one another at a 100%-standardized distance (A), and the axial length of the extent of the flute (38) is not more than 10% of said distance (A), and **in that** at least two flutes (38) are provided, of which one of the two flutes (38) adjoins the end surface (26) on the leading-edge side and is provided on the side surface (30) on the pressure side, and the other of the two flutes is arranged at the end surface (28) on the trailing-edge side and on the side surface (32) on the suction side.

2. Turbine rotor blade (10) according to Claim 1 or 2,
in which each side surface (30, 32) has at least two supporting flanks (34) and the flute (38) is arranged above the supporting flank (34) arranged at the lowest level.

3. Turbine rotor blade (10) according to Claim 1, 2 or 3,
in which at least one flute (38) is arranged above each supporting flank (34).

4. Turbine rotor blade (10) according to one of the preceding claims, in which the axial length of the extent of the recess is not more than 5% of said distance (A).

5. Turbine rotor blade according to one of the preceding claims, in which the axial lengths of the flutes (32) situated diagonally opposite one another are different.

6. Turbine rotor blade arrangement (40)
comprising a turbine rotor blade carrier (42), which can be rotated in use as intended and on the outer circumference of which a multiplicity of retention grooves (48) is provided in a manner distributed uniformly along the circumference, in which grooves turbine rotor blades (10) according to one of the preceding claims are arranged.

## Revendications

1. Aube (10) mobile de turbine pour une turbomachine thermique,
dans laquelle, le long d'un axe (12) longitudinal imaginaire de l'aube (10) mobile de turbine, de bas en haut, à une emplanture (14) d'aube, pour fixer l'aube (10) mobile de la turbine à un rotor de la turbine, fait suite une partie (16) de transition, ainsi qu'une lame d'aube à courbure aérodynamique s'y raccordant,
la lame d'aube comprenant une paroi (21) d'intrados et une paroi (24) d'extrados, qui s'étendent, pour un fluide de travail d'un bord (20) d'attaque à un bord (22) de fuite, dans laquelle l'emplanture (14) de l'aube a deux surfaces (26, 28) frontales planes opposées l'une à l'autre et deux surfaces (30, 32) latérales à contour, opposées l'une à l'autre et reliant entre elles les deux surfaces frontales, au moins un flanc (34) portant étant constitué dans les surfaces (30, 32) latérales et dans laquelle les flancs (34) portant se transforment par des arrondis (36) concaves en la partie de transition ou en des flancs (35) libres, constitués sur les surfaces (30, 32) latérales, dans laquelle, dans au moins un arrondi (36) concave, est prévue une gorge (38), qui est voisine des deux côtés (26, 28) frontaux et dont l'étendue, le long de la surface frontale, est plus petite que celle du flanc portant, **caractérisée en ce que** le contour de bord de la gorge (38) a une extrémité en pointe, ladite extrémité pointant vers la paroi latérale opposée,
**en ce que** les deux côtés (26, 28) frontaux sont en face à une distance normée de 100% et la longueur axiale de l'étendue de la gorge (38) ne représente pas plus de 10% de ladite distance (A) et
**en ce qu'**il est prévu au moins deux gorges (38), dont l'une des deux gorges (38) est voisine de la surface (26) frontale du côté d'attaque et est prévue sur la surface (36) latérale d'intrados, et l'autre des deux gorges est disposée sur la surface (28) frontale du côté de fuite et sur la surface (32) latérale d'extrados.

2. Aube (10) mobile de turbine suivant la revendication 1, dans laquelle chaque surface (30, 32) latérale a au moins deux flancs (34) portant et la gorge est disposée au-dessus du au moins un flanc (34) portant le plus bas.

3. Aube (10) mobile de turbine suivant la revendication 1 ou 2,
dans laquelle au moins une gorge (38) est prévue au-dessus de chaque flanc (34) portant.

4. Aube (10) mobile de turbine suivant l'une des revendications précédentes,
dans laquelle la longueur axiale de l'étendue de l'évidement ne représente pas plus de 5% de ladite distance (A).

5. Aube (10) mobile de turbine suivant l'une des revendications précédentes,
dans laquelle les longueurs axiales des gorges (32), opposées l'une à l'autre en diagonale, sont différentes.

6. Agencement (40) d'aube mobile de turbine, comprenant un support (42) d'aube mobile de turbine tournant en utilisation conforme, sur le pourtour extérieur duquel sont répartis uniformément le long du pourtour une pluralité de rainures (48) de maintien, dans lesquelles des aubes (10) mobiles de turbine, suivant l'une des revendications précédentes, sont montées.
